# EUROPÄISCHE PATENTSCHRIFT

(11) **EP 0 838 264 B1**
(45) Veröffentlichungstag und Bekanntmachung des Hinweises auf die Patenterteilung: **04.12.2002**
(21) Anmeldenummer: 97118430.4
(22) Anmeldetag: 23.10.1997
(51) Int. Cl.: B03B 5/04, B07B 1/28, B08B 3/04

(54) **Verfahren und Schwingförderrinne zum Behandeln von Reinigungsgut**
Method and vibratory trough for treating a material to be cleaned
Procédé et goulotte à vibrations pour traiter un matériau à nettoyer

(30) Priorität: 23.10.1996 DE 19643532
(43) Veröffentlichungstag der Anmeldung: 29.04.1998
(73) Patentinhaber: Schenck Process GmbH, 64293 Darmstadt (DE)
(72) Erfinder: Doczi, Dezsö, 64347 Griesheim (DE); Deppert, Franz-Josef, 64625 Bensheim (DE)
(74) Vertreter: Behrens, Helmut, Dipl.-Ing.

(56) Entgegenhaltungen:
- DE-A- 2 853 344
- DE-A- 3 825 223
- DE-B- 1 053 432
- GB-A- 1 035 852
- GB-A- 2 249 975
- PATENT ABSTRACTS OF JAPAN vol. 11, no. 369 (C-461), 2. Dezember 1987 & JP 62 140611 A (KAWASE TEKKO), 24. Juni 1987

## Beschreibung

Die Erfindung betrifft ein Verfahren und eine Schwingfördervorrichtung zum Behandeln von Reinigungsgut gemäß dem Oberbegriff des Patentanspruchs 1 und des Patentanspruchs 4.

In der Grundstoffgüterindustrie ist es häufig notwendig, Rohstoffe wie Steine und dergleichen von Verschmutzungen zu befreien, um diese einer Weiterverarbeitung zuzuführen oder nach Größe und Beschaffenheit zu sortieren. So kommt es zum Beispiel vor, daß Steine in der chemischen Industrie in Form eines Feinstoffpulvers zur Farbherstellung verwendet werden. Dazu werden diese von allen Verunreinigungen mit Wasser gesäubert, in einer weiteren Bearbeitungsstufe vom Wasser und den Schmutzrückständen befreit und dann getrocknet, um hiernach in einer Mahlvorrichtung staubfein zerkleinert zu werden.

Teilweise ist es auch notwendig, mehrere Reinigungsstufen hintereinander zu durchlaufen oder zusätzlich noch eine separate Siebstufe vorzusehen, um die bearbeitungsgerechten Korngrößen auszusortieren. Da für jede Behandlungsstufe meist ein separates Behandlungsgerät notwendig war, mußten immer mehrere Geräte nacheinander durchlaufen werden, was lange Bearbeitungszeiten und -wege erforderte und sehr kostenaufwendig war.

Aus der EP 0 086 868 B2 ist eine Schwingfördereinrichtung zum Reinigen und Kühlen von Gußteilen bekannt. Dabei werden die mit Sand versehenen Gußteile in eine Schwingtrommel gegeben, mit Wasser besprüht und senkrecht und quer zur Förderrichtung mit einer oszillierenden Kraft erregt. Dadurch wird in der Schwingtrommel der Sand von den Gußstücken geschlagen und durch das Besprühen mit Wasser wird gleichzeitig eine rasche Abkühlung erzielt, die insbesondere durch eine schraubenförmige Umwälzung in der Schwingtrommel zu einem guten Wärmeübergang auf den angefeuchteten Sand führt. Am Ende der Schwingtrommel ist zusätzlich noch ein Stauwehr vorgesehen, nachdem eine Siebstrecke folgt. Dabei dient das Stauwehr nur dazu, einen bestimmten Füllungsgrad und eine gleichmäßige Gutverteilung sicherzustellen, um dadurch eine gute Vermischung sowie Kühlwirkung zu erzielen. Dieses Verfahren ist nicht geeignet, insbesondere feuchte Verunreinigungen von Steinen oder anderen Grundstoffen nahezu vollständig zu entfernen.

Für einen Fachmann war es daher denkbar, insbesondere in einer Schwingförderrinne den zu reinigenden Grundstoffen Wasser zuzugeben und mittels.Schwingungserregung zu waschen und am Ende der Schwingförderrinne durch Absieben zu entwässern und die gesäuberten Grundstoffe von den Schmutzrückständen zu trennen. Dieses Verfahren hat aber den Nachteil, daß bei mehreren erforderlichen Waschvorgängen oder zusätzlichen Sieb- oder Trocknungsvorgängen diese in separaten nachgeschalteten Schwing-, Sieb- oder Trocknungsgeräten zu erfolgen hätte.

Aus dem Patent Abstracts of Japan vol 11, No. 369 (C-461), 2. Dezember 1987 & JP 62 140611 A (Kawase Tekko), 24. Juni 1987 ist eine Schwingsiebvorrichtung bekannt, die eine gerade langgestreckte Schwingrinne aufweist, die durch einen Schwingungserreger offensichtlich in Rinnenlängsrichtung erregt wird. Dabei ist die Schwingrinne durch drei quer zur Förderrichtung angeordnete Trennbleche abgeteilt, die in Schwingrichtung eine Barriere darstellen, über die ein Teil des aufgestauten Materials drüberfließt. Im Rinnenboden ist eine Siebvorrichtung vorgesehen, durch die das aufgegebene Wasser-Feststoff-Gemisch entwässert und vom Feingutanteil getrennt wird. Weiterhin sind oberhalb der Schwingrinne Luftdüsen zur Trocknung des entwässerten Fördergutes vorgesehen. Da bei dieser Schwingsiebvorrichtung in allen Bereichen der Schwingrinne das aufgegebene Wasser-Feststoff-Gemisch entwässert, gesiebt und getrocknet wird, sind mit dieser Schwingsiebvorrichtung keine unterschiedlichen Behandlungsvorgänge durchführbar.

Es ist aus der DE-AS 10 53 432 eine kombinierte Wasch-, Entwässerungs- und Nachklassierungsstrecke für feinkörniges Gut auf einer Schwingfördervorrichtung bekannt. Dabei ist jeweils ein Teil der Förderstrecke zum Waschen, zum Entwässern und zur Nachklassierung in axialer Richtung hintereinander vorgesehen. Auf der Waschstrecke wird ein Kies-Wasser-Gemisch aufgegeben, in der Feinsiebe mit einer Maschenweite von 0,3 mm vorgesehen sind, durch die ein Teil des Wassers und der Feinanteil abgesiebt wird. Danach folgt übergangslos eine Entwässerungsstrekke, in der quer zur Förderrichtung sogenannte Überfallwehren angeordnet sind, die als hochstehende elastische Zungen ausgebildet sind. Vor diesen Überfallwehren sind zusätzlich noch Siebe angeordnet, durch die das Restwasser abgeführt wird. Dabei sind die Überfallwehren dazu vorgesehen, daß dadurch der Sand aufgestaut und dadurch ein zusätzlicher Druck erzeugt wird, der das Restwasser aus dem Gemisch herausdrückt. Der über die Überfallwehren hinübergelangte Sand wird dann übergangslos in Rinnenlängsrichtung zur Nachklassierstrecke gefördert, in der grobmaschige Siebe vorgesehen sind, die eine weitere Separierung der Sandkörner bewirken. Die einheitliche Schwingsiebstrecke mit den unterschiedlichen Siebgrößen und zusätzlichen Überfallwehren ist allerdings nur zur Entwässerung und Separierung eines Wasser-Kies-Gemisches geeignet, da die Behandlungsfolgen nur dafür vorgesehen sind. Insbesondere ist die Reinigung eines trockenen Behandlungsgutes mit dieser kombinierten Schwingfördereinrichtung nicht möglich.

Aus der DE 38 25 223 A1 ist eine Schwinganlage zum Trennen einer Mischung aus Sand, Wasser und Verunreinigungen bekannt. Diese Anlage besteht aus einem Schwingkasten, der eine Setzzone im Einleitungsbereich des Gemisches aufweist, an der sich in Schwingförderrichtung eine Entwässerungszone anschließt. In der Setzzone setzt sich aus der Sand-Wasser-Mischung der Sand am Boden ab, während die leichten Verunreinigungen aufschwimmen und über einen Überlauf aussortiert werden. Zwischen der Setzzone und der Entwässerungszone ist eine Tauchwand angeordnet, die zum Boden des Schwingkastens einen Durchtrittsspalt freiläßt. Durch die in Längsrichtung des Schwingkastens verlaufende Schwingungserregung wird der abgesetzte Sand in den Entwässerungsbereich gefördert, in dessen Bodenbereich ein Sieb vorgesehen ist. Der Siebboden dient zur Entwässerung und zur Feingutabsiebung, die durch oberhalb der Entwässerungsstrecke vorgesehene Waschdüsen verbessert wird. Auch diese Anlage ist ausschließlich zur Separierung und Entfeuchtung einer wasserhaltigen Sandmischung geeignet, da die Behandlungsabfolge durch die linear in Schwingkastenlängsrichtung verlaufende Schwingung und die übergangslose Förderung im Schwingkasten ausschließlich auf ein Wasser-Sand-Gemisch abstimmbar ist. Insbesondere ist diese Siebanlage nur unzureichend zur Reinigung von trocknen Rohstoffgütern geeignet, da lediglich nur eine Waschstufe zur Behandlung der Rohstoffgüter vorgesehen ist, bei der durch die lineare Schwingförderrichtung in Schwingkastenlängsrichtung nur leicht lösbare Verunreinigungen entfernbar sind.

Der Erfindung liegt deshalb die Aufgabe zugrunde, ein Verfahren und eine Vorrichtung zum Reinigen von Grundstoffgütern zu schaffen, bei dem alle dazu notwendigen Behandlungsstufen mit einem möglichst geringen apparativen Aufwand durchgeführt werden können.

Diese Aufgabe wird durch die im Patentanspruch 1 und Patentanspruch 4 angegebene Erfindung gelöst. Weiterbildung und vorteilhafte Ausführungsbeispiele sind in den Unteransprüchen angegeben.

Die erfinderische Lösung der Aufgabenstellung basiert dabei weitgehend darauf, eine Schwingförderrinne trogartig auszubilden und in die schraubenartige Fördergutbewegung quer zur Förderrichtung mindestens eine oder mehrere Zwischenwände vorzusehen, die die notwendigen Behandlungsvorgänge beim Reinigen der Rohstoffgüter in einer Schwingförderrinne funktional voneinander trennen, so daß in einer Schwingförderrinne mehrere unabhängig voneinander durchführbare Behandlungsstufen ermöglicht werden.

Aus der DE-OS 23 25 254 ist allerdings ein Verfahren und eine Vorrichtung zur Behandlung von Schüttgütern mittels einer Schwingrinne bekannt, bei der in der Schwingrinne quer zur Förderrichtung mehrere Zwischenwände vorgesehen sind. Diese Zwischenwände dienen aber ausschließlich zur Verbesserung der Durchmischung des Fördergutes und sind deshalb nicht geeignet zur Reinigung von Rohstoffgütern herangezogen zu werden.

Die Erfindung hat den Vorteil, daß durch die Abtrennung durch eine oder mehrere Zwischenwände eine Vielzahl von Behandlungsvorgängen innerhalb einer einzigen Schwingrinne ermöglicht werden. Hierdurch sind in einer Schwingrinnne beispielsweise auch mehrere Reinigungs-, Spül-, Sieb- oder Trocknungsvorgänge hintereinander unabhängig voneinander möglich, so daß das gewaschene und getrocknete Gut direkt weiterverarbeitet werden kann. Insbesondere ist hierdurch nicht nur der apparative Aufwand gering zu halten, sondern hierdurch ist auch eine Verkürzung der Bearbeitungszeit und des Bearbeitungsweges möglich. Da derartige Zwischenwände auch nachträgllich einbaubar und veränderbar sind, kann eine derartige Schwingrinne mit Zwischenwänden an die unterschiedlichsten Reinigungsvorgänge und unterschiedlichsten Reinigungsgüter angepaßt werden.

Bei einer besonderen Ausführungsart können diese Trennwände sowohl senkrecht, als auch in Förderrichtung geneigt, dreieckförmig, trapezförmig oder rund ausgebildet sein, so daß hierdurch in vorteilhafter Weise der Übergang in die nächste Behandlungsstufe günstig beeinflußt wird. Weiterhin kann durch die Höhe und Lage der Zwischenwände nicht nur die Intensität der Behandlungsstufen in vorteilhafte Art und Weise beeinflußt werden, sondern auch die Fördergeschwindigkeit.

Bei einer anderen besonderen Ausführungsart, bei der die Schwingförderrinne rohrförmig ausgebildet ist, kann auf vorteilhafte Art und Weise der erzeugte Lärmpegel und insbesondere der Energieaufwand beim Trocknungsvorgang als auch die Maschinenraumverschmutzung gering gehalten werden.

Bei einem weiteren besonderen Ausführungsbeispiel können innerhalb eines Behandlungsabschnitts zusätzlich im Innern der Schwingtrommel auch schraubenförmig verlaufende Führungskörper vorgesehen werden, die auch bei weitgehend symmetrischen Grundstoffgütern wie runden Steinen oder Zuckerrüben und dergleichen die Selbstreinigungswirkung und Vermischung beim jeweiligen Behandlungsvorgang in vorteilhafter Art und Weise verbessern, da hierdurch die Rollneigung zum Rolleninnenboden weitgehend verhindert werden kann.

Die Erfindung wird anhand eines Ausführungsbeispiels, das in der Zeichnung dargestellt ist, näher erläutert.
Es zeigen:
Fig. 1 eine schematische Darstellung einer Schwingtrommel in der Seitenansicht;
Fig. 2 eine schematische Darstellung einer Schwingtrommel im Querschnitt und
Fig. 3 einen Ausschnitt aus einer Schwingtrommel mit Führungskörpern.

Die Fig. 1 der Zeichnung zeigt eine schematische Schwingrinne 2, die drei separate Behandlungsbereiche 6,8,16 für ein Reinigungsgut aufweist, die durch zwei Zwischenwände 12,13 voneinander getrennt sind. Die Fig. 2 der Zeichnung zeigt einen Querschnitt durch eine solche Rinne 2.

Die Schwingrinne 2 ist rohrförmig ausgebildet und stellt eine geschlossene Schwingtrommel dar. Die rohrförmige Schwingrinne 2 ist über Lager 11 und Federelemente 15 auf ein Fundament 18 oder einen Rahmen abgestützt. Die Schwingrinne 2 wird durch zwei Schwingungserreger 20 mit Hilfe einer Antriebseinrichtung angetrieben. Hierbei werden vorzugsweise lineare Schwingungserreger bzw. Richterreger verwendet. Die Schwingungserreger erzeugen Schwingungs- bzw. Kraftkomponenten senkrecht und quer zur Förderrichtung 7 und somit zur Rinnenlängsrichtung. In der Rinne 2 ergibt sich dadurch eine unsymmetrische Gutverteilung mit einer zur horizontalen schräg verlaufenden Gutoberfläche 23. In Fig. 2 ist die Gutschicht bzw. die sich in der Schwingrinne einstellende Fördergutverteilung eingezeichnet.

An einem Eintragsbereich 1 wird das zu behandelnde Reinigungsgut 21 der Schwingförderrinne 2 zugeführt und gelangt zunächst in einen Waschbereich 10. Bei dem Reinigungsgut 21 handelt es sich beispielsweise um gebrochene Steine, die von anhaftenden Schmutz- und Staubbestandteilen gereinigt werden sollen. Die gebrochenen Steine sind mehrkantig und verfügen über Durchmesser bis ca. 30 cm. In der Schwingtrommel 2 können aber auch andere Rohstoffgüter gereinigt werden, wobei auch Halbfertigteile und organische Rohstoffe oder grobkörnige Schüttgüter denkbar wären.

Der Waschbereich 10 umfaßt eine Förderstrecke bis zu einer ersten Trennwand 12, die beispielsweise etwa 1/3 der Schwingrinnenlänge umfaßt. Im Waschbereich 10 wird dem Reinigungsgut 21 über eine erste Bewässerungsvorrichtung 3 ständig oder in bestimmten zeitlichen Abständen Wasser oder andere Reinigungsflüssigkeiten zugeführt, so daß das Reinigungsgut 21 nahezu vollständig von Wasser oder der anderen Reinigungsflüssigkeit umgeben ist. In der Praxis hat sich ein Verhältnis von Wasser und Reinigungsgut von 1:1 als vorteilhaft erwiesen.

Der Waschbereich 10 wird durch die Trennwand 12 begrenzt, die dicht an der Rinnenwand anliegt. Die Trennwand 12 ist senkrecht zur Rinnenwand und quer zur Rinnenlängsrichtung 7 angeordnet. In Fig. 2 der Zeichnung ist dargestellt, daß die Trennwand 12 schräg zu einer horizontalen Ebene 22 angeorndet ist, wobei deren Oberkante in Richtung der resultierenden der Kraft 24 des Schwingungserregers 20 ausgerichtet ist, so daß das Reinigungsgut 21 und das Wasser gleichmäßig an der Trennwand 12 anliegen. Die Lage der Trennwand 12 ist allerdings variabel, so daß diese auch an eine andere Stoßrichtung 24 des Schwingungserregers 20 oder an spezielle Anforderungen bezüglich der Reinigungswirkung oder des Reinigungsgutes 21 angepaßt werden können.

Die Trennwand 12 kann im Querschnitt flach bzw. rechtwinklig, dreieckig, trapezförmig oder halbrund sein oder eine ähnliche Ausbildung besitzen. Die Oberkante der Trennwand 12 ist nach Fig. 2 gerade ausgebildet, kann aber auch Durchlässe besitzen, der Rohrform der Schwingrinne angepaßt sein oder eine abgewandelte Formgebung aufweisen. Die Trennwand 12 ist wasserdicht ausgebildet und gegenüber der Schwingtrommel abgedichtet. Bei speziellen Behandlungsmethoden könnten auch Öffnungen oder Durchlässe in der Trennwand 12 vorgesehen werden. Die Höhe der Trennwand ist dabei von einem optimalen Füllgrad der Schwingtrommel abhängig und beträgt vorteilhafterweise etwa ein viertel der Trommelhöhe, kann aber bei besonderen Anforderungen an die Reinigungswirkung oder die Durchsatzmenge auch höher oder niedriger ausgebildet sein.
Eine beispielsweise flach ausgebildete Bauart der Trennwand 12 kann auch in Förderrichtung 7 geneigt eingebaut werden, um einen schonenderen oder schnelleren Materialübergang zur nachfolgenden Behandlungsstufe zu erreichen.

Durch die Schwingungserregung entsteht in dem Waschbereich 10 der Schwingtrommel eine schraubenförmige Umwälzug des Reinigungsgutes 21, wodurch die Reinigungswirkung und die Förderung erreicht wird. Die Schwingförderrinne 2 kann in Rinnenlängsrichtung 7 etwa horizontal, jedoch auch fallend oder ansteigend angeordnet sein. Bei horizontaler Anordnung muß der Schwingungserreger 20 auch Kraft- bzw. Erregerkomponenten in der Hauptförderrichtung 7 erzeugen. Dies ist bei fallender Anordnung nicht erforderlich, da hierbei das Behandlungsgut 21 durch die Schwerkraftkomponente in der Hauptförderrichtung 7 transportiert wird. Bei steigender Rinnenanordnung muß die Erregerkomponente in Steigungsrichtung so groß sein, daß die Schwerkraftkomponente überwunden und gleichzeitig noch eine Förderbewegung in der Hauptförderrichtung 7 erzielt wird.

In der Schwingförderrinne 2 entsteht im Reinigungsgutstrom durch die quer zur Rinnenlängsrichtung 7 wirkenden Kräfte eine schraubenförmige Umwälzbewegung des zu behandelnden Reinigungsgutes, die in Fig. 2 durch Pfeile angedeutet ist. Das Reinigungsgut wird zunächst, der Richtung der Erregerkraft entsprechend, am Schwingrinnenboden nach außen und oben bewegt. Durch die Rinnenform und die Gutbewegung quer zur Rinnenlängsachse 7 ergibt sich ein Reinigungsgutbereich, in dem sich die Bewegungsrichtung des Reinigungsgutes 21 quer zur Hauptförderrichtung 7 umkehrt. Das Reinigungsgut 21 bewegt sich danach im wesentlichen in der oberen Gutschicht wieder zur Rinnenmitte bzw. nach unten. Im unteren Bereich kehrt sich die Bewegungsrichtung etwa am unteren Umkehrpunkt erneut um und das Reinigungsgut 21 gelangt hauptsächlich in der Nähe des Schwingrinnenbodens wieder nach außen und oben.

Die Schwingrinne 2 kann rohrförmig oder halbkreisförmig ausgebildet sein. Der Rinnenquerschnitt kann jedoch auch wannenoder muldenförmig oder vieleckig ausgeführt werden. Es ist auch möglich, eine Rinne vorzusehen, die im-wesentlichen aus mindestens zwei Ebenen, im Winkel zueinander angeordneten Flächen gebildet ist. In der Rinne muß in jedem Fall die oben geschilderte Querbewegung des Behandlungsguts 21 möglich sein. Die Rinne kann offen oder geschlossen ausgeführt sein. Als Erreger 20 können verschiedenartige Erregerarten eingesetzt werden, z. B. Richterreger, zwangssynchronisierte Kreiserreger, Magneterreger, Schubkurbeltriebe und andere geeignete Erreger.

Durch die Förderwirkung in der Schwingtrommel 2 wird der Gutstrom im Waschbereich so lange vor der Trennwand 12 aufgestaut, bis diese die Trennwandhöhe überschreitet und das Reinigungsgut 21 über die Trennwand 12 in den nächsten Behandlungsbereich gefördert wird. Nach dem Waschvorgang erfolgt ein Spül- und Entwässerungsbereich 6, der in Rinnenlängsrichtung 7 ebenfalls durch eine zweite Trennwand 13 von der danach folgenden Behandlungsstufe abgetrennt ist. In diesem Spül- und Entwässerungsbereich 6 ist eine zweite Bewässerungsvorrichtung 5 vorgesehen, die das Reinigungsgut ständig oder sporadisch mit Wasser besprüht. Gleichzeitig enthält der Entwässerungsbereich 6 im Rinnenboden Entwässerungsöffnungen 4, durch die das verschmutzte Waschwasser und feinkörnige Schmutzreste in einen darunter angeordneten Bunker 14 abfließen. Die Behandlungsstufe zur Entwässerung und Spülung ist etwa so lang wie die Waschstufe, kann aber auch je nach Reinigungsgut und Entwässerungsverhalten andere Abmessungen besitzen.

Nach dem Entwässern und Spülen folgt nach der zweiten Trennwand 13 ein Sieb- und Trocknungsbereich 16. Nach Fig. 1 der Zeichnung sind beide Trennwände 12,13 gleich ausgebildet. Je nach speziellen Anforderungen aufgrund des Reinigungsgutes und der noch vorhandenen Schmutzreste kann für die zweite Trennwand 13 auch eine abweichende Formgebung vorgesehen werden.

In der Sieb- und Trocknungsstufe 16 sind beabstandet vom Rinnenboden eine oder mehrere Siebe 8 vorgesehen, die noch vorhandene grobkörnige Schmutzreste von den gereinigten Rohstoffgütern 21 trennen, wobei die abgesiebten Teile auch in den Bunker 14 befördert werden.
Zusätzlich ist in dieser Behandlungsstufe 16 noch eine Trocknungsvorrichtung 9 vorgesehen, die die Reinigungsgüter 21 noch von den anhaftenden Wasserrückständen befreit, wenn diese z. B. wie die gereinigten Steine nach dem Auslauf 17 direkt einer Mahlvorrichtung zugeführt werden sollen.

In der vorbeschriebenen Schwingförderrinne 2 kann aber auch jeweils eine separate Behandlungsstufe zum Absieben und Trocknen vorgesehen sein. Sollte z. B. eine Trocknung oder Siebung je nach Behandlungsgut entbehrlich sein, so könnte eine derartige Behandlungsstufe auch ganz entfallen. Es ist bei einer derartigen Schwingrinne 2 auch denkbar, gleichzeitig mehrere separate Waschstufen 10 hintereinander oder im Wechsel mit Spül- und Entwässerungsstufen 6 anzuordnen, wenn dies für die Reinigung des jeweiligen Behandlungsgutes vorteilhaft ist.

Eine derartige Reinigung mittels Schwingförderrinne 2 ist insbesondere bei mehrkantigen Rohstoffgütern vorteilhaft, da durch die gegenseitige Reibwirkung die Schmutzpartikel besonders gut entfernt werden.

In Fig. 3 der Zeichnung wird ein Ausschnitt aus einer Schwingrinne 2 dargestellt, bei der an der Schwingrinne 2 Förderelemente vorgesehen sind. Diese Förderelemente sind schraubenförmig verlaufende Führungskörper 25, die auch weitgehend symmetrische Rohstoffgüter 26 wie runde Steine oder Zuckerrüben an einem raschen Zurückrollen hindern und gleichzeitig diese gegeneinander umwälzen, so daß auch eine derartig gute Reinigungswirkung wie bei mehrkantigen Reinigungsgütern erreichbar ist. Diese Förderelemente 25 sind vorzugsweise im Waschbereich 10 vorgesehen, verbessern aber auch die übrigen Behandlungsvorgänge im Spül-, Entwässerungs-, Sieb-, und Trockenbereich.

## Patentansprüche

1. Verfahren zum Behandeln von Reinigungsgut in einer Schwingförderrinne (2), insbesondere zum Reinigen von mit Erdreich behafteten Steinen (21, 26), bei dem Schwingungskomponenten im wesentlichen senkrecht und quer zur Hauptförderrichtung der Rinnenlängsrichtung (7) erzeugt werden und bei dem das Reinigungsgut (21, 26) in einer ersten Stufe (10) mit Wasser oder anderen Reinigungsmitteln versetzt wird, **dadurch gekennzeichnet, daß** in der Schwingförderrinne (2) mindestens noch ein weiterer Behandlungsbereich (6, 16) vorgesehen ist, der durch mindestens eine Zwischenwand (12, 13) von dem nachfolgenden Behandlungsbereich (6, 16) getrennt wird, in dem ein oder mehrere weitere Wasch-, Spül-, Entwässerungs-, Trocknungs- und/oder Siebvorgänge durchgeführt werden.

2. Verfahren nach Anspruch 1, **dadurch gekennzeichnet, daß** dem Reinigungsgut (21) in der Schwingförderrinne (2) in einem separaten Behandlungsbereich Wasser oder andere Reinigungsmittel zugegeben werden und durch Schwingungserregung ein Waschvorgang durchgeführt wird und in einem weiteren separaten Behandlungsbereich dieser Vorgang wiederholt oder das Reinigungsgut (21) gespült und/oder durch einen Entwässerungsvorgang vom Wasser oder Reinigungsmittel und feinkörnigen Fremdbestandteilen befreit wird.

3. Verfahren nach Anspruch 1 oder 2, **dadurch gekennzeichnet, daß** dem Reinigungsgut (21) in der Schwingförderrinne (2) in einem separaten Behandlungsbereich Wasser oder andere Reinigungsmittel zugegeben werden und durch Schwingungserregung ein Waschvorgang durchgeführt wird und in einem weiteren separaten Behandlungsbereich der Spül- und Entwässerungsvorgang wiederholt oder das Reinigungsgut (21) durch einen Siebvorgang 16 die grobkörnigen Fremdbestandteilen ausgesiebt werden und gleichzeitig oder in einem weiteren separaten Behandlungsbereich durch einen Trocknungsvorgang (9) von restlichen Reinigungsmitteln oder Wasser befreit wird.

4. Schwingfördervorrichtung zum Behandeln von Reinigungsgut mit einer Schwingförderrinne (2) und einem Schwingungserreger (20), der Schwingungskomponenten im wesentlichen senkrecht und quer zur Hauptförderrichtung der Rinnenlängsrichtung (7) erzeugt, und in einer ersten Stufe (10) in einem Reinigungsbereich mit einer Bewässerungsvorrichtung (3) zur Zuführung von Wasser oder anderen Reinigungsmitteln zur Durchführung des Verfahrens nach einem der Patentansprüche 1 bis 3 enthält, **dadurch gekennzeichnet, daß** in der Schwingförderrinne (2) mehrere Behandlungsbereiche (6, 10, 16) zur Behandlung von Reinigungsgut (21) vorgesehen sind, die durch mindestens eine Trennwand (12, 13) voneinander funktionsmäßig abgeteilt sind.

5. Vorrichtung nach Anspruch 4, **dadurch gekennzeichnet, daß** mindestens eine Trennwand (12, 13) in der Schwingförderrinne (2) quer und senkrecht zu einer Rinnenlängsachse bzw. zur Hauptförderrichtung angeordnet ist.

6. Vorrichtung nach Anspruch 4, **dadurch gekennzeichnet, daß** mindestens eine Trennwand (12, 13) zur Rinnenlängsachse bzw. zur Hauptförderrichtung geneigt angeordnet ist.

7. Vorrichtung nach einem der vorhergehenden Ansprüche, **dadurch gekennzeichnet, daß** mindestens eine Trennwand (12, 13) im Querschnitt flach bzw. rechtwinklig, dreieckig, halbrund, trapezförmig oder in davon abgewandelter Form ausgebildet ist.

8. Vorrichtung nach einem der vorhergehendend Ansprüche, **dadurch gekennzeichnet, daß** durch eine erste Trennwand (12) ein Waschbereich (10) mit Sprühvorrichtung (3) vorgesehen ist und daß durch eine zweite Trennwand (13) ein Spül- und Entwässerungsbereich (6) mit Sprüheinrichtung (5) und Entwässerungsöffnungen (4) von einem Sieb- und Trocknungsbereich (16) mit Sieb- und Trocknungsvorrichtung (9) funktionell abgetrennt ist.

9. Vorrichtung nach einem der vorhergehenden Ansprüche, **dadurch gekennzeichnet, daß** auf der Schwingförderrinne (2) noch zusätzliche Behandlungsbereiche vorgesehen sind, wobei die Reihenfolge der Behandlungsbereiche nach der Zweckmäßigkeit und der Behandlungsabfolge vorsehbar ist.

## Claims

1. A method for treating material to be cleaned in a vibratory conveying trough (2), particularly for cleaning stones (21, 26) with earth on them, wherein vibration components are produced substantially perpendicularly and transversely to the main conveying direction, the longitudinal direction (7) of the trough, and wherein the material to be cleaned (21, 26) is mixed with water or other cleaning agents at a first stage (10), **characterised in that** at least one further treatment section (6, 16) is provided in the vibratory conveying trough (2) and is separated by at least one intermediate wall (12, 13) from the next treatment section (6, 16), in which one or more further washing, rinsing, draining, drying and/or screening processes are carried out.

2. The method of claim 1, **characterised in that** in a separate treatment section water or other cleaning agents are added to the material to be cleaned (21) in the vibratory conveying trough (2) and a washing process is carried out by exciting vibrations, and in a further separate treatment section the process is repeated or the material to be cleaned (21) is rinsed and/or freed of fine-grained foreign constituents by a process of draining the water or cleaning agent.

3. The method of claim 1 or 2, **characterised in that** in a separate treatment section water or other cleaning agents are added to the material to be cleaned (21) in the vibratory conveying trough (2) and a washing process is carried out by exciting vibrations, and in a further separate treatment section the rinsing and draining process is repeated or the material to be cleaned (21) is freed from the remaining cleaning agents or water by a screening process 16 the coarse-grained foreign constituents are screened out and, simultaneously or in a further separate treatment section, by a drying process (9).

4. Vibratory conveying apparatus for treating material to be cleaned, comprising a vibratory conveying trough (2) and a vibration exciter (20) which produces vibration components substantially perpendicularly and transversely to the main conveying direction, the longitudinal direction (7) of the trough, and contains at a first stage (10)
in a cleaning section with a watering means (3) for supplying water or other cleaning agents for carrying out the method of one of claims 1 to 3, **characterised in that** a plurality of treatment sections (6, 10, 16) for treating material to be cleaned (21) are provided and are functionally partitioned off from each other by at least one partition wall (12, 13).

5. The apparatus of claim 4, **characterised in that** at least one partition wall (12, 13) in the vibratory conveying trough (2) is arranged transversely and perpendicularly to the longitudinal axis of the trough or the main conveying direction.

6. The apparatus of claim 4, **characterised in that** at least one partition wall (12, 13) is arranged inclined to the longitudinal axis of the trough or the main conveying direction.

7. The apparatus of one of the preceding claims, **characterised in that** at least one partition wall (12, 13) is flat and rectangular, triangular, semi-circular, trapezoidal or in a modified form thereof in cross-section.

8. The apparatus of one of the preceding claims, **characterised in that** a washing section (10) with a spray means (3) is provided by a first partition wall (12), and that a rinsing and drainage section (6) with a spray means (5) and drainage holes (4) is functionally separated from a screening and drying section (16) with screening and drying means (9) by a second partition wall (13).

9. The apparatus of one of the preceding claims, **characterised in that** additional treatment sections are provided on the vibratory conveying trough (2), and the order of the treatment sections may be provided as appropriate and according to the treatment sequence.

## Revendications

1. Procédé pour traiter un matériau à nettoyer dans une goulotte à vibrations (2), en particulier pour le nettoyage de pierres (21, 26) souillées de terre, pour lequel les composantes de vibration sont engendrées essentiellement verticalement et transversalement par rapport à la direction principale du transport de la direction longitudinale de la goulotte (7), et pour lequel le matériau à nettoyer (21, 26) est mélangé dans un premier étage (10) avec de l'eau ou avec d'autres produits de nettoyage, **caractérisé en ce que**, dans la goulotte à vibrations (2) est encore prévue au moins une autre zone de traitement (6, 16), qui est séparée par au moins une cloison intermédiaire (12, 13) de la zone de traitement (6, 16) suivante, dans laquelle sont effectués un ou plusieurs processus supplémentaires de lavage, de rinçage, de déshydratation, de séchage et / ou de tamisage.

2. Procédé selon la revendication 1, **caractérisé en ce qu'**au matériau à nettoyer (21) dans la goulotte à vibrations (2) sont ajoutés de l'eau ou un autre produit de nettoyage dans une zone de traitement séparée et qu'un processus de lavage est effectué par les excitations de vibration, et que ce processus est répété dans une zone de traitement séparée, ou que le matériau à nettoyer (21) est rincé et / ou libéré de l'eau ou du produit de nettoyage et des composants étrangers de granulométrie fine par un processus de déshydratation.

3. Procédé selon une des revendications 1 ou 2, **caractérisé en ce qu'**au matériau à nettoyer (21) dans la goulotte à vibrations (2) sont ajoutés de l'eau ou un autre produit de nettoyage dans une zone de traitement séparée et qu'un processus de lavage est effectué par les excitations de vibration, et que le processus de rinçage et de déshydratation est répété dans une autre zone de traitement séparée ou que, dans le matériau à nettoyer (21) les composants étrangers de granulométrie grossière sont séparés par un processus de tamisage (16) et qu'en même temps ou dans une autre zone de traitement séparée, par un processus de séchage (9), le matériau à nettoyer est débarrassé des restes de produit de nettoyage ou d'eau.

4. Dispositif convoyeur vibrant pour le traitement de matériau à nettoyer avec une goulotte à vibrations (2) et un excitateur de vibrations (20), qui engendre essentiellement des composantes de vibration verticalement et transversalement par rapport à la direction principale du transport de la direction longitudinale de la goulotte (7), et qui contient dans un premier étage (10) une zone de nettoyage avec un dispositif d'adjonction d'eau (3) pour l'amenée d'eau ou d'autres produits de nettoyage, pour l'exécution du procédé selon une des revendications 1 à 3, **caractérisé en ce que** dans la goulotte à vibrations (2), plusieurs zones de traitement (6, 10, 16) sont prévues pour le traitement du matériau à nettoyer (21), lesquelles zones sont séparées fonctionnellement les unes des autres par au moins une cloison de séparation (12, 13).

5. Dispositif selon la revendication 4, **caractérisé en ce qu'**au moins une cloison de séparation (12, 13) dans la goulotte à vibrations (2) est disposée transversalement et perpendiculairement à un axe longitudinal de la goulotte, respectivement à la direction de transport principale.

6. Dispositif selon la revendication 4, **caractérisé en ce qu'**au moins une cloison de séparation (12, 13) est disposée inclinée par rapport à l'axe longitudinal de la goulotte, respectivement à la direction de transport principale.

7. Dispositif selon l'une des revendications précédentes, **caractérisé en ce qu'**au moins une cloison de séparation (12, 13) a en section une forme plate, respectivement rectangulaire, triangulaire, semi-circulaire, trapézoïdale ou une forme dérivée de ces dernières.

8. Dispositif selon l'une des revendications précédentes, **caractérisé en ce que** par une première cloison de séparation (12) est prévue une zone de lavage (10) avec un dispositif pulvérisateur (3), et que par une seconde cloison de séparation (13), une zone de rinçage et de déshydratation (6) avec un dispositif pulvérisateur (5) et des orifices de purge d'eau (4) est fonctionnellement séparée d'une zone de tamisage et de séchage (16) avec un dispositif de tamisage et de séchage (9).

9. Dispositif selon l'une des revendications précédentes, **caractérisé en ce que** sur la goulotte à vibrations (2) sont prévues encore des zones de traitement supplémentaires, l'ordre des zones de traitement étant prévisible de par leur opportunité et de par l'ordre des traitements.
